# EUROPÄISCHE PATENTSCHRIFT

(11) **EP 0 446 625 B1**
(45) Veröffentlichungstag und Bekanntmachung des Hinweises auf die Patenterteilung: **20.09.1995**
(21) Anmeldenummer: 91101876.0
(22) Anmeldetag: 11.02.1991
(51) Int. Cl.: D04B 15/56

(54) **Einfädel- und Fadenwechselvorrichtung für Fadenführer**
Threading and thread changing device for thread-guides
Dispositif d'enfilage et de changement de fils pour guide-fils

(30) Priorität: 14.03.1990 DE 4008058
(43) Veröffentlichungstag der Anmeldung: 18.09.1991
(73) Patentinhaber: H. Stoll GmbH & Co., D-72760 Reutlingen (DE)
(72) Erfinder: Schmid, Franz, W-7454 Bodelshausen (DE); Walker, Fritz, W-7408 Kusterdingen (DE)
(74) Vertreter: Möbus, Rudolf, Dipl.-Ing.

(56) Entgegenhaltungen:
- DE-A- 3 701 671
- GB-A- 1 588 964
- US-A- 4 840 046

## Beschreibung

Die Erfindung betrifft eine Einfädel- und Fadenwechselvorrichtung für Fadenführer, insbesondere für Flachstrickmaschinen, die mindestens einen Fadenführungskanal aufweisen, dessen Eintrittsöffnung mit einer Fadeneinblasdüse der Vorrichtung fluchtet.

Es ist bereits vorgeschlagen worden, Fäden mittels einer Blasdüse in einen Fadenführer einzulegen (DE 37 01 671 A1).

Der Erfindung liegt die Aufgabe zugrunde, eine solche Einrichtung mit einer Fadenwechselvorrichtung zu kombinieren und so auszubilden, daß sie betriebssicher arbeitet.

Die gestellte Aufgabe wird mit einer Vorrichtung der eingangs genannten Art erfindungsgemäß mit den im kennzeichnenden Teil des Hauptanspruches aufgeführten Merkmalen gelöst. Die kombinierte Einfädel- und Fadenwechselvorrichtung erlaubt eine automatische Bestückung der Fadenführer und einen automatischen Wechsel der von ihnen geführten Fäden. Bei Flachstrickmaschinen kann durch die erfindungsgemäß ausgebildete Vorrichtung entweder die Zahl der eingesetzten und einzeln zu steuernden Fadenführer vermindert werden, weil nicht mehr für jede verwendete Farbe oder Garnart ein gesonderter Fadenführer vorgesehen werden muß; oder die Vorrichtung erlaubt den Einsatz einer Anzahl unterschiedlicher Fäden, welche die Anzahl der auf der Maschine einzusetzenden Fadenführer übersteigt. Die Vorrichtung kann stationär angeordnet sein, so daß die Fadenführer ihr zur Bestückung oder zum Fadenwechsel zugeführt werden müssen. Die Vorrichtung mit ihren mehreren Teilen kann aber auch beweglich ausgebildet sein, so daß sie zu den Fadenführern bringbar ist.

Die Einfädel- und Fadenwechselvorrichtung ist so ausgebildet, daß zum Einlegen eines Fadens in einen Fadenführer oder zum Wechseln des Fadens eine Strickmaschine nicht stillgesetzt werden muß. Die hierbei geforderte hohe Betriebssicherheit wird durch einen einfachen Aufbau der Vorrichtung erzielt, wobei das Fadenzumeßteil einen allen Fäden gemeinsamen Fadenschleifenbildner in Form einer quer zu allen Fäden verlaufenden Blasdüsenbarre aufweisen kann, die oberhalb der mehreren Fadenschleifenbereiche angeordnet ist. Als Fadenschleifenbildner kann aber auch ein mechanisch wirksamer, in die nebeneinander angeordneten mehreren Fadenschleifenbereiche absenkbarer Fadennachzugsteg vorgesehen sein. Mittels der Blasdüsenbarre oder dem Fadennachzugsteg werden in der Fadenzumeßvorrichtung für jeden Faden Vorratsschleifen auf eine Länge gebildet, die ausreicht, einen einzulegenden Faden durch den Fadenführer hindurch bis in die zusätzliche Klemmvorrichtung zu bringen, oder ihn aus dem Fadenführer heraus bis in den Düsenkopf hinter die Blasdüse wieder zurückzuziehen. Die Fadenklemmstellen vor und hinter einem jeden der zweckmäßig alle nebeneinander angeordneten Fadenschleifenbereiche der Fadenzumeßvorrichtung können vorteilhafterweise jeweils einen federbelasteten beweglichen Klemmbacken aufweisen, der mit einem pneumatischen, hydraulischen, elektrischen oder auch mechanischen Verstellglied gekoppelt ist. Die Fadenklemmstellen sorgen entweder dafür, daß eine gebildete Fadenschleife gesichert bleibt, solange der betreffende Faden nicht eingesetzt ist, oder daß zum Bilden der Fadenschleife Faden entweder von einer Vorratsspule nachgezogen oder aus einem Fadenführer über den Düsenkopf zurückgezogen werden kann, oder aber daß ein eingesetzter Faden einen freien Durchlauf durch das Fadenzumeßteil hat.

Nachfolgend wird ein Ausführungsbeispiel einer erfindungsgemäß ausgebildeten Einfädel- und Fadenwechselvorrichtung anhand der beiliegenden Zeichnung näher erläutert.

Die Fig. 1 bis 5 zeigen die Einzelteile der Einfädel- und Fadenwechselvorrichtung in Verbindung mit einem Fadenführer einer Flachstrickmaschine in verschiedenen Betriebszuständen, welche die Vorrichtung im Verlaufe eines Fadenwechsels einnimmt.

Die auf einem nur schematisch angedeuteten, stationären oder verfahrbaren Träger 10 angeordnete Einfädel- und Fadenwechselvorrichtung weist einen Düsenkopf 11, ein Fadenzumeßteil 12 und eine zusätzliche Fadenklemm- und Abschneidevorrichtung 13 auf. Die Vorrichtung erlaubt einen Wechsel zwischen mehreren einzelnen Fäden, doch sind aus Gründen der Übersichtlichkeit nur die Teile für zwei Fäden 14 und 15 dargestellt.

Die Figuren zeigen von einer Flachstrickmaschine in schematischer Darstellung ein Nadelbett 16, eine Fadenführerschiene 17 und einen auf der Fadenführerschiene 17 längsverstellbar angeordneten Fadenführer 18 mit einem Fadenführerschlitten 19 und einem Fadenführerarm 20. Der Fadenführer 18 weist an seinem Fadenführerarm 20 eine Fadenaustrittsöffnung 21 und eine linke und eine rechte Fadeneintrittsöffnung 22 und 23 auf, wobei zwischen den Fadeneintrittsöffnungen 22, 23 und der Fadenaustrittsöffnung 21 im Fadenführerarm 20 gesonderte Fadenführungskanäle 24 verlaufen können.

Der Düsenkopf 11 weist für jeden Faden der Vorrichtung einen gesonderten Einlaßkanal 25, 26 mit nachfolgender Erweiterung auf, die alle in einen gemeinsamen Blasraum 27 führen, der in einer gemeinsamen Blasdüse 28 endet, die mit den Fadeneintrittsöffnungen 22 oder 23 der Fadenführer 18 fluchtet. Die Druckluft wird dem Düsenkopf 11 über eine Zuleitung 29 zugeführt, die über eine nicht dargestellte Ventileinrichtung führt.

Das Fadenzumeßteil 12 der Vorrichtung weist für jeden Faden 14, 15 einen plattenartigen Führungskörper 30.1, 30.2 auf. Die Führungskörper 30 sind senkrecht zur Zeichnungsebene nebeneinander angeordnet. Die beiden Führungskörper 30.1 und 30.2 sind in den Figuren nur aus Übersichtlichkeitsgründen versetzt zueinander dargestellt. Die Führungskörper 30, hier 30.1, 30.2, weisen in ihrem Mittelteil eine tiefe Einbuchtung für einen Fadenschleifenbereich 31, hier 31.1, 31.2, auf, und über diesen Fadenschleifenbereichen 31 der Führungskörper 30 erstreckt sich ein gemeinsamer Fadenschleifenbildner, hier ein pneumatischer in Form einer Blasdüsenbarre 32, mit deren Hilfe die Fäden 14 und 15 zur Bildung einer Fadenschleife 14.1 oder 15.1 in die Fadenschleifenbereiche 31 hineingeblasen werden können. Vor und hinter jedem Fadenschleifenbereich 31 ist eine Fadenklemmstelle mit einem beweglichen Klemmbacken 33, 34 angeordnet. Die Fadenklemmstellen jedes Führungskörpers 30 sind gesondert steuerbar, hier also die vordere Fadenklemmbacke 33.1 und die hintere Fadenklemmbacke 34.1 des Führungskörpers 30.1 für den Faden 14 und die vordere Klemmbacke 33.2 und die hintere Klemmbacke 34.2 des Führungskörpers 30.2 für den Faden 15. Die beweglichen Fadenklemmbacken 33 und 34 sind beim dargestellten Ausführungsbeispiel pneumatisch verstellbar und mit einem Verstellkolben 35 gekoppelt, der im Ruhezustand mittels einer Druckfeder 36 in einer Offenstellung gehalten ist. Die beweglichen Klemmbacken 33, 34 werden also durch Druckluftzufuhr in die Klemmstellung gebracht, was in den Figuren durch Druckluftpfeile 37 angedeutet ist.

Die zusätzliche Fadenklemm- und -abschneidevorrichtung 13 weist eine Fadenklemme 39 mit einer hier mittels eines Elektromagneten 38 verstellbaren beweglichen Klemmbacke und eine Schere 40 mit einer ebenfalls mittels eines Elektromagneten 41 verstellbaren beweglichen Klinge auf. Der Einfädel- und Fadenwechselvorrichtung ist eine hier nicht dargestellte Steuereinrichtung zugeordnet, mit welcher die aufeinanderfolgende und aufeinander abgestimmte Steuerung der einzelnen Antriebsteile der Vorrichtung bewirkt wird.

Fig. 1 zeigt den mit dem Faden 14 zu bestückenden Fadenführer 18, mit der Fadeneintrittsöffnung 23 seines Fadenführerarmes 20 an die Blasdüse 28 des Düsenkopfes 11 angedockt. Der Düsenkopf 11 ist bereits unter Druckluft gesetzt, die durch die Zuleitung 29 in den Blasraum 27, in die Blasdüse 28 und von dort in den Fadenleitkanal 24 des Fadenführerarmes 20 strömt und das im Düsenkopf 11 befindliche Ende des Fadens 14 erfaßt. Die vordere bewegliche Klemmbacke 33.1 des Führungskörpers 30.1 des Fadenzumeßteils 12 ist in Offenstellung, so daß der Faden 14 unter Aufhebung der Fadenschleife 14.1 vom Luftstrom in den Fadenführerarm 20 hinein mitgenommen werden kann. Die Länge der Fadenschleife 14.1 ist so bemessen, daß sie ausreicht, den Anfang des Fadens 14 durch die Fadenausgangsöffnung 21 des Fadenführers 18 hinaus bis in die Fadenklemme 39 zu bringen, wie dies in Fig. 2 dargestellt ist. Nach dem Schließen der Fadenklemme 39 wird im Fadenzumeßteil 12 auch die hintere bewegliche Klemmbacke 34.1 des den Faden 14 zugeordneten Führungskörpers 30.1 geöffnet, worauf der Fadenführer 18 gemäß Fig. 3 unter Mitnahme und Nachzug des Fadens 14 vom Düsenkopf 11 abgekoppelt und auf seiner Führungsschiene 17 verfahren werden kann. Sobald der Faden 14 im Nadelbett zu einigen Maschen verstrickt worden ist, kann die zusätzliche Fadenklemme 39 geöffnet werden, so daß der Fadenanfang aus der Fadenklemme 39 ausfallen kann.

Soll ein Fadenwechsel stattfinden, wird der Fadenführer 18 wieder an den Düsenkopf 11 angedockt. Dabei wird der vom Fadenführer 18 geführte Faden 14 in die Fadenschere 40 eingelegt. Im Fadenzumeßteil 12 wird der hintere Fadenklemmbacken 34.1 geschlossen, so daß kein Faden 14 mehr in den Düsenkopf 11 nachgezogen werden kann. Anschließend wird die Fadenschere 40 betätigt und schneidet den Faden 14 durch. Dieser Zustand ist aus Fig. 5 ersichtlich. Nach dem Abschneiden des Fadens 14 wird der Düsenbarre 32 Druckluft zugeführt und dadurch der Faden 14 wieder zu einer Fadenschleife 14.1 in den Fadenschleifenbereich 31.1 des Führungskörpers 30.1 eingelegt, wobei die Fadenschleife nur durch Zurückziehen des Fadens 14 aus dem Fadenführerarm 20 bis in den Düsenkopf 11 gebildet werden kann, da nur die vordere Klemmbacke 33.1 geöffnet ist. Anschließend wird auch die vordere Klemmbacke 33.1 geschlossen und damit die neu gebildete Fadenschleife 14.1 gesichert. Zum nachfolgenden Einlegen des Fadens 15 in den Fadenführer 18 wird die vordere Klemmbacke 33.2 des dem Faden 15 zugeordneten Führungskörpers 30.2 geöffnet, worauf der Faden 15 mittels Druckluft aus der Blasdüse 11 unter Aufhebung der Fadenschleife 15.1 in den Fadenführer 18 bis in den Bereich der Fadenklemme 39 eingeblasen werden kann. Dann wiederholt sich der vorstehend beschriebene Vorgang.

## Patentansprüche

1. Einfädel- und Fadenwechselvorrichtung für Fadenführer (18), insbesondere für Flachstrickmaschinen, die mindestens einen Fadenführungskanal (24) aufweisen, dessen Eintrittsöffnung (23) mit einer Fadeneinblasdüse (28) der Vorrichtung fluchtet, dadurch gekennzeichnet,
daß die Fadeneinblasdüse (28) in einem Düsenkopf (11) ausgebildet ist, der Einlaßkanäle (25, 26) für mehrere Fäden (14, 15) aufweist;
daß dem Düsenkopf (11) ein Fadenzumeßteil (12) vorgeschaltet ist, das für jeden der mehreren Fäden (14, 15) einen sich jeweils zwischen einer vorderen und hinteren, gesondert betätigbaren Fadenklemmstelle (33, 34) befindlichen Fadenschleifenbereich (31) aufweist und mit mindestens einem Fadenschleifenbildner (32) versehen ist;
daß sie zusätzlich im Wirkungsbereich mindestens eines Fadenführers (18) eine Fadenklemm- und abschneidevorrichtung (13) für einen durch den Fadenführer (18) hindurchgeführten und aus dem Fadenführer austretenden Faden (14, 15) aufweist;
daß ihr eine Steuereinrichtung für die aufeinanderfolgende und aufeinander abgestimmte Betätigung der angetriebenen Teile der Vorrichtung zugeordnet ist.

2. Vorrichtung nach Anspruch 1, dadurch gekennzeichnet, daß das Fadenzumeßteil (12) einen allen Fäden (14, 15) gemeinsamen Fadenschleifenbildner (32) in Form einer Blasdüsenbarre aufweist, die oberhalb der mehreren Fadenschleifenbereiche (31.1, 31.2) angeordnet ist.

3. Vorrichtung nach Anspruch 1, dadurch gekennzeichnet, daß das Fadenzumeßteil (12) einen allen Fäden (14, 15) gemeinsamen Fadenschleifenbildner in Form eines quer zu allen Fäden verlaufenden, in die nebeneinander angeordneten mehreren Fadenschleifenbereiche (31.1, 31.2) absenkbaren Fadennachzugsteges aufweist.

4. Vorrichtung nach einem der Ansprüche 1 bis 3, dadurch gekennzeichnet, daß das aus der Fadeneinblasdüse (11), dem Fadenzumeßteil (12) und der zusätzlichen Fadenklemm- und -abschneidevorrichtung (13) bestehende Aggregat an der Strickmaschine verfahrbar angeordnet ist.

5. Vorrichtung nach einem der Ansprüche 1 bis 4, dadurch gekennzeichnet, daß die Fadenklemme (39) der zusätzlichen Fadenklemm- und -abschneidevorrichtung (13) so angeordnet ist, daß sie sich bei an den Düsenkopf (11) anliegendem Fadenführer (18) vor der Auslaßöffnung (21) des Fadenführers (18) befindet.

6. Vorrichtung nach einem der Ansprüche 1 bis 4, dadurch gekennzeichnet, daß die Fadenklemmstellen (33, 34) des Fadenzumeßteiles (12) jeweils einen beweglichen Klemmbacken aufweisen, der mit einem Verstellglied (35) gekoppelt ist.

## Claims

1. Threading and thread changing device for thread guides (18), in particular for flat bed knitting machines having at least one thread guide channel (24), the inlet opening (23) of which is aligned with a thread presenter (28) of the device, characterised in that the thread presenter (28) is formed in a nozzle head (11) having inlet channels (25, 26) for a plurality of threads (14, 15), that a thread metering part (12) having a thread loop region (31) for each of the plurality of threads (14, 15) situated between front and rear independently actuated thread trapping points (33, 34) and provided with at least one thread looper (32) is arranged upstream of the nozzle head (11), that it additionally has a thread tapping and cutting device (13) in the range of action of at least one thread guide (18) for a thread (14, 15) guided through the thread guide (18) and exiting from the thread guide and that a control means for the sequential and coordinated actuation of the driven parts of the device is associated therewith.

2. Device according to claim 1, characterised in that the thread metering part (12) has a thread looper (32) common to all of the threads (14, 15) in the form of a presenter bar which is arranged above the plurality of thread loop regions (31.1, 31.2).

3. Device according to claim 1, characterised in that the thread metering part (12) has a thread looper common to all of the threads (14, 15) in the form of a thread afterdraft bar which extends transversely to all of the threads and can be lowered into the plurality of thread loop regions (31.1, 31.2) arranged alongside one another.

4. Device according to one of claims 1 to 3, characterised in that the unit consisting of the thread presenter (11), the thread metering part (12) and the additional thread trapping and cutting device (13) is movably arranged on the knitting machine.

5. Device according to one of claims 1 to 4, characterised in that the thread trapper (39) of the additional thread trapping and cutting device (13) is arranged in such a manner that it is situated in front of the outlet opening (21) of the thread guide (18) when the thread guide (18) bears against the nozzle head (11).

6. Device according to one of claims 1 to 4, characterised in that the thread trapping points (33, 34) of the thread metering part (12) each have a movable clamping jaw which is coupled to an adjusting element (35).

## Revendications

1. Dispositif d'enfilage et de changement de fils pour guide-fils (18), en particulier pour des machines à tricoter rectilignes, comportant pour l'arrivée du fil au moins un canal de guidage (24) dont l'orifice d'entrée (23) coïncide avec un ajutage (28) d'insufflation des fils du dispositif, caractérisé
en ce que l'ajutage d'insufflation (28) prévu pour l'introduction des fils est disposé dans une tête d'insufflation (11) qui comporte des canaux d'arrivée (25,26) pour plusieurs fils (14,15) ;
en ce qu'un système (12) de mesure des fils est prévu en amont de la tête d'insufflation (11), ce système comportant pour chacun des fils (14,15) une zone (31) de formation des boucles de fils, située pour chaque fil entre des organes antérieur et postérieur (33,34) de serrage du fil, ces organes de serrage étant commandés séparément, et le système de mesure (12) comportant en outre au moins un organe (32) pour former les boucles de fils ;
en ce qu'en outre, dans la zone d'action d'au moins un guide-fils (18), est prévu un appareil (13) de serrage et de sectionnement d'un fil (14,15) sortant du guide-fils (18) après y être passé ;
en ce qu'un système de commande est prévu pour actionner l'une après l'autre et de manière coordonnée les parties actives du dispositif.

2. Dispositif selon la revendication 1, caractérisé en ce que le système (12) de mesure des fils comporte pour tous les fils (14,15) un organe commun de formation des boucles (32) constitué par un barreau de soufflage qui est disposé au-dessus des zones de formation des boucles (31.1, 31.2).

3. Dispositif selon la revendication 1, caractérisé en ce que le système (12) de mesure des fils comporte pour tous les fils (14,15) un organe commun de formation des boucles, constitué par un barreau à mouvement d'enfoncement, orienté transversalement par rapport à tous les fils en regard des zones de formation des boucles de fils (31.1, 31.2) qui sont disposées côte à côte.

4. Dispositif selon l'une des revendications 1 à 3, caractérisé en ce que l'ensemble constitué par la tête (11) d'insufflation des fils, le système (12) de mesure des fils et l'appareil complémentaire de serrage et de sectionnement (13) est monté de manière mobile sur la machine à tricoter.

5. Dispositif selon l'une des revendications 1 à 4, caractérisé en ce que l'organe (39) de serrage des fils prévu dans l'appareil (13) de serrage et de sectionnement des fils est monté de manière à se trouver en regard de l'orifice (21) d'éjection du guide-fils (18) lorsque celui-ci est en appui contre la tête d'insufflation (11).

6. Dispositif selon l'une des revendications 1 à 4, caractérisé en ce que les organes (33,34) de serrage des fils de l'appareil (12) de mesure des fils comportent chacun une mâchoire de serrage mobile associée à un élément de réglage (35).
